# EUROPÄISCHE PATENTSCHRIFT

(11) **EP 1 122 820 B1**
(45) Veröffentlichungstag und Bekanntmachung des Hinweises auf die Patenterteilung: **09.10.2002**
(21) Anmeldenummer: 00102471.0
(22) Anmeldetag: 04.02.2000
(51) Int. Cl.: H01R 4/24, H01R 13/05, H01R 13/15

(54) **Schneidklemmkontakt und Verbindungsklemme**
Insulation displacement contact and connecting terminal
Contact à deplacement d'isolation et borne de connexion

(43) Veröffentlichungstag der Anmeldung: 08.08.2001
(73) Patentinhaber: SIEMENS AKTIENGESELLSCHAFT, 80333 München (DE)
(72) Erfinder: Herrmann, Johann, 84066 Mallersdorf (DE); Weissberger, Günther, 93309 Kelheim (DE)

(56) Entgegenhaltungen:
- EP-A- 0 525 457
- EP-A- 0 893 845
- DE-C- 19 519 091
- DE-U- 8 604 746

## Beschreibung

Die Erfindung bezieht sich auf einen Schneidklemmkontakt, beispielsweise für Reihenklemmen, der an einem Verbindungsbügel einen geschlitzten, federnden Kontaktbereich als Kontaktierungsschlitz aufweist, der durch einen äußeren Federbügel umfasst und verstärkt ist, im Einzelnen nach Gattungsbegriff von Anspruch 1. Im Einlaufbereich kann der Federbügel zu Schneidmessern ausgestaltet sein (eine derartige Ausführung ist nach § 3(2) PatG aus DE 199 21 769.6 bekannt).

Der Federbügel kann in seinem Material auf die Federeigenschaften abgestimmt werden und der Kontaktbereich im Verbindungsbügel auf seine elektrisch leitende Eigenschaft.

Wenn die Schneidmesser einen Einlaufbereich vor dem Kontaktierungsschlitz bilden, stehen beim Verbindungsbügel seine Schenkel am Kontaktierungsschlitz aufeinander. Es hat sich gezeigt, dass in der Praxis wegen üblicher Fertigungstoleranzen nicht immer sicherzustellen ist, dass die Schenkel in einer Ebene liegen. Ohne erhöhten Fertigungsaufwand infolge verringerter Toleranzen kann es in der Praxis vorkommen, dass die Schenkel versetzt aneinander vorbeigleiten. Die Anschlussverhältnisse sind dann nicht gleichbleibend sichergestellt.

Der Erfindung liegt die Aufgabe zugrunde, den eingangs geschilderten Schneidklemmkontakt so weiter zu entwickeln, dass bei üblichen Fertigungstoleranzen gleichbleibende Anschlusseigenschaften sichergestellt sind.

Die Lösung der geschilderten Aufgabe erfolgt nach der Erfindung durch einen Schneidklemmkontakt nach Anspruch 1. Hierbei stehen die Schneidmesser hinter ihrem Einlaufbereich aneinander auf. Da die Schneidmesser aus dem Federbügel gefertigt sind oder zumindest starr mit diesem verbunden sind, lässt sich sicherstellen, dass die Schneidmesser in einer Ebene aufeinander aufstehen. Man kann die Schneidmesser in diesem Bereich auch verhältnismäßig plan ausführen, so dass sie auch leicht versetzt noch sicher aufeinander aufstehen.

Es ist vorteilhaft, wenn die Schneidmesser an ihrer Rückseite, bezogen auf ihre Vorderseite mit der Leitereinführung, ein zur Vorderseite hin gestuftes Profil derart aufweisen, dass sie mit diesem in ein entsprechendes Profil des Verbindungsbügels eingreifen und diesen öffnen können, wenn sie selbst durch einen eingeführten Leiter auseinander gedrückt und geöffnet werden. Dadurch erspart man sich einen Einlaufbereich im Kontaktierungsschlitz, so dass beim Herausführen eines zuvor angeschlossenen Leiters dieser nicht hinter der Schulter der Messer verhaken kann.

Es ist auch günstig, wenn die Schneidmesser, bezogen auf die Leitereinführung, vor den Federbügel mit seinen Stirnkanten hervorstehen.

Dadurch kann sich ein einzuführender Leiter nicht an den vorderen Stirnseiten des Federbügels verhaken. Vielmehr wird er im Einführungsbereich in den Schneidmessern sauber zum Kontaktierungsschlitz geführt.

Alle diese geschilderten Ausführungsformen haben gemeinsam den Vorteil, dass die Schneidmesser aus einem härteren Material als das Material des Verbindungsbügels im Kontaktierungsschlitz gefertigt sein können. Bei der Fertigung eines Schneidklemmkontaktes der geschilderten Art ist es vorteilhaft, wenn der Verbindungsbügel im Bereich seines Kontaktierungsschlitzes in ein Auflager am Federbügel eingreift. Der Verbindungsbügel kann am Auflager des Federbügels in Schabetechnik festgelegt werden. Hierbei wird Material des Federbügels auf den Verbindungsbügel nach Art eines Schabens heruntergequetscht. Der Verbindungsbügel ist dadurch spielfrei mit dem Federbügel verbunden, wodurch Toleranzen vermieden werden, wie sie bei fensterartigen Durchbrüchen auftreten können.

Der Schneidklemmkontakt kann in einer Verbindungsklemme, ggf. mit weiteren Schneidklemmkontakten eingesetzt werden. Die Verbindungsklemme kann als Reihenklemme ausgeführt sein.

Die Erfindung soll nun anhand von in der Zeichnung schematisch wiedergegebenen Ausführungsbeispielen näher erläutert werden:
In FIG 1 ist ein Schneidklemmkontakt in Aufsicht auf den Kontaktierungsschlitz und die Schneidmesser mit Einlaufbereich wiedergegeben.
In FIG 2 ist der Schneidklemmkontakt nach FIG 1 in Seitenansicht dargestellt.
In FIG 3 ist ein Schneidklemmkontakt perspektivisch veranschaulicht.

Der Schneidklemmkontakt 1 nach FIG 1 weist an einem Verbindungsbügel 2 einen geschlitzten, federnden Kontaktbereich als Kontaktierungsschlitz 3 auf. Der Kontaktierungsschlitz 3 ist durch einen äußeren Federbügel 4 umfasst und in seiner Federkraft verstärkt. Der Federbügel 4 ist in einem Einlaufbereich 5 zu Schneidmessern 6 ausgestaltet. Wesentlich ist, dass die Schneidemesser 6 hinter ihrem Einlaufbereich 5 in einem Aufstandsbereich 7 aneinander aufstehen. Es ist vorteilhaft, die Schenkel des Verbindungsbügels 2 am Kontaktierungsschlitz 3 geringfügig zurück versetzt auszuführen, so dass nur im Aufstandsbereich 7 eine Berührung im Ruhezustand erfolgt.

Die Schneidmesser 6 weisen an ihrer Rückseite, bezogen auf ihre Vorderseite mit der Leitereinführung, ein zur Vorderseite hin gestuftes Profil derart auf, dass sie in ein entsprechendes Profil 9 des Verbindungsbügels 2 öffnend eingreifen, wenn die Schneidmesser 6 unter Einführung eines anzuschließenden Leiters auseinander gedrückt werden.

Es ist vorteilhaft, wenn, wie im Ausführungsbeispiel wiedergegeben, die Schneidmesser 6 bezogen auf die - Leitereinführung - vor den Federbügel 4 mit seinen Stirnkanten 10 hervorstehen. Dadurch kann sich ein einzuführender Leiter nicht an den Stirnkanten verhaken. Wenn zum Anschließen eines Leiters dieser mit seiner ihn ummantelnden Isolation in den Einlaufbereich 5 der Schneidmesser 6 eingeführt wird, trennen die Schneidmesser die Isolation auf und der einzuführende Leiter treibt die Schneidmesser öffnend auseinander. Hierdurch nehmen diese mit ihrem Profil 8 am Gegenprofil 9 des Verbindungsbügels die Schenkel des Verbindungsbügels längs des Kontaktierungsschlitzes 3 öffnend mit.

Der Verbindungsbügel 2 greift im Bereich seines Kontaktierungsschlitzes 3 in ein Auflager 11 am Federbügel 4 ein. Man vergleiche die FIG 2 und 3. Der Verbindungsbügel 2 ist am Auflager 11 des Federbügels 4 in Schabetechnik festgelegt. Hierbei wird Material 12 des Federbügels 4 in Schabetechnik auf eine ausgreifende Nase 13 des Verbindungsbügels heruntergequetscht und der Verbindungsbügel 2 dadurch am Federbügel 4 festgelegt.

In FIG 3 ist für ein Ausführungsbeispiel in perspektivischer Darstellung veranschaulicht, dass die Schneidmesser 6 aus dem Federbügel 4 durch entsprechende Schnitttechnik gebildet und durch Umbiegen auf Position gebracht worden sind.

Mit dem Schneidklemmkontakt kann man eine Verbindungsklemme, erforderlichenfalls mit weiteren Schneidklemmkontakten, bestücken. Eine derartige Verbindungsklemme kann als Reihenklemme ausgeführt sein.

## Patentansprüche

1. Schneidklemmkontakt (1), beispielsweise für Reihenklemmen, der an einem Verbindungsbügel (2) einen geschlitzten, federnden Kontaktbereich als Kontaktierungsschlitz (3) aufweist, der durch einen äußeren Federbügel (4) umfasst und verstärkt ist, wobei der äußere Federbügel (4) im Einlaufbereich (5) Schneidmesser (6) aufweist, **dadurch gekennzeichnet, dass** die Schneidmesser (6) hinter ihrem Einlaufbereich (5) aneinander aufstehen.

2. Schneidklemmkontakt nach Anspruch 1, **dadurch gekennzeichnet, dass** die Schneidmesser (6) an ihrer Rückseite, bezogen auf ihre Vorderseite mit der Leitereinführung, ein zur Vorderseite hin gestuftes Profil (8) aufweisen, mit dem sie in ein entsprechendes Profil (9) des Verbindungsbügels (2) öffnend eingreifen.

3. Schneidklemmkontakt nach Anspruch 1 oder 2, **dadurch gekennzeichnet, dass** die Schneidmesser (6), bezogen auf die Leitereinführung, vor den Federbügel (4) mit seinen Stirnkanten (10) hervorstehen.

4. Schneidklemmkontakt nach einem der vorhergehenden Ansprüche, **dadurch gekennzeichnet, dass** der Verbindungsbügel (2) im Bereich seines Kontaktierungsschlitzes (3) in ein Auflager (11) am Federbügel (4) eingreift.

5. Schneidklemmkontakt nach Anspruch 4, **dadurch gekennzeichnet, dass** der Verbindungsbügel (2) am Auflager (11) des Federbügels (4) in Schabetechnik festgelegt ist.

6. Schneidklemmkontakt nach einem der vorhergehenden Ansprüche, **dadurch gekennzeichnet, dass** die Schneidmesser in ihrem Aufstandsbereich (7), in dem sie aneinander aufstehen, verhältnismäßig plan ausgeführt sind.

7. Verbindungsklemme mit zumindest einem Schneidklemmkontakt nach einem der Ansprüche 1 bis 6.

8. Verbindungsklemme nach Anspruch 7, **dadurch gekennzeichnet, dass** sie als Reihenklemme ausgeführt ist.

## Claims

1. Insulation-displacement terminal contact (1), for example for modular terminals, which has a slotted, sprung contact region as a contact-making slot (3) on a connecting bracket (2), which contact region is surrounded and reinforced by an outer spring clip (4), whereby the outer spring clip (4) has cutting blades (6) in the inlet region (5), **characterised in that** the cutting blades (6) project towards one another behind their inlet region (5).

2. Insulation-displacement terminal contact according to Claim 1, **characterised in that** the cutting blades (6) have a profile (8) which is stepped towards the front face, on their rear face, related to their front face with the conductor inlet, by means of which profile (8) they engage in a corresponding profile (9) of the connecting bracket (2), opening it.

3. Insulation-displacement terminal contact according to Claim 1 or 2, **characterised in that** the end edges (10) of the cutting blades (6) project in front of the spring clip (4) with respect to the conductor inlet.

4. Insulation-displacement terminal contact according to one of the preceding claims, **characterised in that** the connecting bracket (2) engages in the region of its contact-making slot (3) in a support (11) on the spring clip (4).

5. Insulation-displacement terminal contact according to Claim 4, **characterised in that** the connecting bracket (2) is fixed on the support (11) in the spring clip (4) using a scraping technique.

6. Insulation-displacement terminal contact according to one of the preceding claims, **characterised in that** the cutting blades are designed to be relatively flat in their projecting region (7) in which they project towards one another.

7. Connecting terminal having at least one insulation-displacement terminal contact according to one of Claims 1 to 6.

8. Connecting terminal according to Claim 7, **characterised in that** said terminal is in the form of a modular terminal.

## Revendications

1. Contact (1) à déplacement d'isolation, par exemple pour des barrettes à bornes, qui comporte sur un étrier (2) de jonction une partie de contact élastique et fendue comme fente (3) de mise en contact, qui est entourée et renforcée par un étrier (4) élastique extérieur, l'étrier (4) élastique extérieur comportant des couteaux (6) dans la partie (5) d'introduction,
**caractérisé en ce que** les couteaux (6) s'appuient l'un contre l'autre derrière leur partie (5) d'introduction.

2. Contact à déplacement d'isolation suivant la revendication 1, **caractérisé en ce que** les couteaux (6) comportent sur leur côté arrière, par rapport à leur côté avant où est introduit le conducteur, un profil (8) échelonné en direction du côté avant, profil par lequel ils pénètrent dans un profil (9) correspondant de l'étrier (2) de jonction en exerçant une action d'ouverture.

3. Contact à déplacement d'isolation suivant la revendication 1 ou 2, **caractérisé en ce que** les couteaux (6) dépassent devant, par rapport à l'introduction du conducteur, les bords frontaux (10) de l'étrier (4) élastique.

4. Contact à déplacement d'isolation suivant l'une des revendications précédentes, **caractérisé en ce que** l'étrier (2) de jonction, dans la partie de sa fente (3) de mise en contact, pénètre dans un appui (11) prévu sur l'étrier (4) élastique.

5. Contact à déplacement d'isolation suivant la revendication 4, **caractérisé en ce que** l'étrier (2) de jonction est immobilisé sur l'appui (11) de l'étrier (4) élastique par grattage.

6. Contact à déplacement d'isolation suivant l'une des revendications précédentes, **caractérisé en ce que** les couteaux sont réalisés relativement plans dans leur partie (7) d'appui, dans laquelle ils s'appuient l'un contre l'autre.

7. Borne de connexion munie d'au moins un contact à déplacement d'isolation suivant l'une des revendications 1 à 6.

8. Borne de connexion suivant la revendication 7, **caractérisée en ce qu'**elle est réalisée sous forme de barrette à bornes.
